# EUROPÄISCHE PATENTSCHRIFT

(11) **EP 1 020 265 B1**
(45) Veröffentlichungstag und Bekanntmachung des Hinweises auf die Patenterteilung: **14.09.2005**
(21) Anmeldenummer: 00100174.2
(22) Anmeldetag: 11.01.2000
(51) Int. Cl.: B27L 11/02

(54) **Vorrichtung zum Reinigen des Messerrings eines Messerring-Zerspaners**
Apparatus for cleaning the knife ring in a knife ring cutter
Machine de nettoyage pour une couronne porte-lames d'une déchiqueteuse

(30) Priorität: 13.01.1999 DE 19900924
(43) Veröffentlichungstag der Anmeldung: 19.07.2000
(73) Patentinhaber: Maier, B. Zerkleinerungstechnik GmbH, 33626 Bielefeld (DE)
(72) Erfinder: Loth, Robert, 32791 Lage-Müssen (DE)
(74) Vertreter: Weitzel, Wolfgang

(56) Entgegenhaltungen:
- DE-A- 19 518 354
- DE-C- 19 629 668

## Beschreibung

Die Erfindung betrifft eine Vorrichtung zum Reinigen des Messerrings eines Messerring-Zerspaners.

Zerspaner dieser Art sind in DE 32 47 629 C1 beschrieben. Sie umfassen im einzelnen einen Messerring mit einem Kranz von Messerpaketen sowie zwei diese tragenden Tragringe, die jeweils an den Enden der Messerpakete angeordnet sind. Jedes Messerpaket weist ein Messer auf, das gegen die Radialrichtung geneigt ist und dessen Schneide nach innen weist. Dabei ist ferner ein Rotor vorgesehen, der koaxial zum Messerring angeordnet und von diesem umschlossen ist. Jedes Messerpaket umfaßt einen Messerträger und eine Klemmplatte, die das Messer sandwichartig zwischen sich einschließen.

Die Messer des Messerringes unterliegen einem relativ hohen Verschleiß. Sie müssen demgemäß in gewissen Zeitabständen nachgeschliffen werden. Außerdem kommt es zu einem Festklemmen oder Festbacken von Spänen oder Trümmern von Spänen in den Spalten zwischen dem Messerträger und dem Messerring oder dem Messer und der Klemmplatte oder dem Messerpaket und den Tragringen. Diese Ablagerungen müssen beseitigt werden, um ein einwandfreies Arbeiten des Zerspaners zu gewährleisten. Dies gilt insbesondere bei Verwendung von Schleifautomaten.

Seither hat man die Reinigung manuell vor dem Nachschleifen von Messern vorgenommen. Dies ist zeitraubend. Es erfordert insbesondere teure menschliche Arbeitskraft.

DE 196 29 668 C1 beschreibt eine Vorrichtung zum Nachschärfen von Messern für Messerring-Zerspaner, bei welcher der Messerring in dieser Vorrichtung in einer Zentrierung auf einer Tragplatte montiert und vor dem Schleifen langsam gedreht und mittels Druckluft gereinigt wird. Die aus diesem Dokument bekannten Merkmale sind im Oberbegriff von Anspruch 1 zusammengefasst.

Der Erfindung liegt die Aufgabe zugrunde, eine Vorrichtung anzugeben, mit der solche Messerringe auf rationellere Weise als seither gereinigt werden können. Diese Aufgabe wird durch die Merkmale von Anspruch 1 gelöst.

Demgemäß wird eine Vorrichtung vorgesehen, die eine Trageinrichtung zum Aufnehmen des zu reinigenden Messerringes aufweist, ferner ein Gehäuse, weiterhin ein Antrieb, um ein Umlaufen des zu reinigenden Messerringes um seine eigene Achse bewirken, und schließlich Elemente, die auf den Messerring einwirken, beispielsweise Reinigungsbürsten und Düsen zum Aufbringen von heißem Dampf, warmem oder kaltem Wasser und anderen Reinigungsmedien. Damit läßt sich ein verschmutzter und mit Ablagerungen behafteter Messerring bei minimalem Personalaufwand rasch und gründlich reinigen.

Die Erfindung ist anhand der Zeichnung näher erläutert. Darin ist im einzelnen folgendes dargestellt:
Figur 1 zeigt einen Querschnitt durch einen Messerring-Zerspaner.
Figur 2 zeigt einen Ausschnitt aus dem Messerring in einer Ansicht in Achsrichtung und gegenüber der Figur 1 stark vergrößert.
Figur 3 zeigt eine erfindungsgemäße Reinigungsvorrichtung in einer stirnseitigen Ansicht.
Figur 4 zeigt eine erfindungsgemäße Reinigungsvorrichtung in einer Seitenansicht.

Der in Figur 1 gezeigte Messerring-Zerspaner umfaßt einen feststehenden Messerring 1. Der Messering umschließt einen Rotor 2, der auf einer Rotorwelle 2.1 sitzt. Messerring 1 und Rotor 2 sind koaxial zueinander angeordnet. Der Messerring 1 ist in einem Gehäuse 3 fest eingebaut. Das Gehäuse 3 weist einen Einlauf 3.1 zum Zuführen von Hackschnitzeln auf, ferner einen Späneaustrittskanal 3.2, der den Messerring umschließt.

In Figur 2 sind drei Messerpakete als Bestandteil des Messerringes 1 dargestellt. Jedes Messerpaket weist ein Messer 1.1 auf. Dieses ist zwischen einem Messerträger 1.2 und einer Klemmplatte 1.3 eingespannt. Jedes Messerpaket ist im vorliegenden Falle mit einem sogenannten Stockmesser 1.4 versehen. Die beiden Messer, nämlich das Messer 1.1 und das Messer 1.4, bilden jeweils miteinander einen Spalt 1.5 zum Durchtritt der Späne radial nach außen.

In Phantomlinien sind Schaufeln des Rotors dargestellt. Siehe die Schaufel 2.1, die ein Spaltmesser 2.2 trägt. Man erkennt, daß die radiale Position des Spaltmessers 2.2 ein kritisches Maß ist. Wird dieses überschritten, so kommt es zu einer Kollision zwischen dem Spaltmesser 2.2 und dem Messer 1.1 des Messerringes 1.

Die in den Figuren 3 und 4 dargestellte Reinigungsvorrichtung zeigt gestrichelt, und damit sehr schematisch, einen Messerring 1. Dieser befindet sich in einer Reinigungsvorrichtung 10. Die Reinigungsvorrichtung 10 umfaßt eine Trageinrichtung. Die Trageinrichtung umfaßt zwei Tragrollen 11.1, 11.2, auf welchen der Messerring 1 abrollen kann. Die Tragrolle 11.2 ist von einem Motor 11.3 antreibbar. Man erkennt ferner ein Gehäuse 12. Das Gehäuse 12 weist zwei Stirnwände auf 12.1 und 12.2 auf - siehe Figur 4. Die Stirnwand 12.2 läßt sich öffnen. Ein Wagen 13 dient zum Tragen und Einfahren des Messerringes 1 in das Innere des Gehäuses 12 auf die Tragrollen 11.1, 11.2.

Im Inneren des Gehäuses sind mehrere Reinigungselemente vorgesehen. Dabei handelt es sich um Wasserstrahldüsen 14, rotierbare Bürsten 15, Dampfdüsen 16 und Heißwasserdüsen 17.

Wenn der Messerring 1 in die Vorrichtung 10 eingesetzt ist, so versetzt der Motor 11.3 die Rolle 11.2 in Umlauf. Diese nimmt den Messerring 1 mit, sodaß dieser ebenfalls umläuft. Die genannten Reinigungselemente werden sodann aktiviert. Dies kann durch ein bestimmtes Steuerschema in einem bestimmten Rhythmus geschehen.

Statt der Tragrollen 11.1, 11.2 können auch Hängerollen vorgesehen werden. Diese wären dann im oberen Bereich der Vorrichtung 10 anzuordnen, und zwar nicht außerhalb des Messerringes 1 sondern innerhalb, um an dessen Innenumfang anzugreifen.

## Patentansprüche

1. Vorrichtung zum Reinigen des Messerringes (1) eines Messerring-Zerspaners;
1.1 mit einer Trageinrichtung (11.1), (11.2) zum Aufnehmen des Messerringes (1) in einer Position, in der die Achse des Messerringes (1) wenigstens annähernd horizontal verläuft;
1.2 die Trageinrichtung umfaßt Rollen (11.1), (11.2), die den Außen- oder Innenumfang des Messerringes (1) erfassen und auf welchen der Messerring (1) abrollt;
1.3 mit einem Gehäuse (12);
1.4 mit Reinigungselementen (14), (15), (16), (17), die dem Messerring (1) zugewandt sind;
1.5 mit einem Antrieb zum Antreiben der Rollen (11.1), (11.2) oder des Messerringes (1); **dadurch gekennzeichnet, daß** der Antrieb in Form eines Motors (11.3) ausgebildet ist, welcher eine der Rollen (11.2) in Umlauf versetzt, so daß diese den Messerring (1) derart mitnimmt, daß dieser ebenfalls umläuft.

2. Vorrichtung nach Anspruch 1, **dadurch gekennzeichnet, daß** die Rollen (11.1), (11.2) am Außenumfang des Messerringes (1) angreifen.

3. Vorrichtung nach Anspruch 1 oder 2, **dadurch gekennzeichnet, daß** ein Wagen (13) zum Einfahren des Messerringes (1) in das Gehäuse (12) vorgesehen ist.

4. Vorrichtung nach einem der Ansprüche 1 - 3, **dadurch gekennzeichnet, daß** die Reinigungselemente Reinigungsbürsten und Düsen zum Aufbringen eines Mediums auf den Messerring (1) umfassen.

## Claims

1. Device for cleaning the knife ring (1) of a knife ring cutter;
1.1 comprising a support mechanism (11.1), (11.2) for receiving the knife ring (1) in a position, in which the axis of the knife ring (1) extends at least virtually horizontally;
1.2 the support mechanism comprises rollers (11.1), (11.2), which engage the outer or inner periphery of the knife ring (1), and on which the knife ring (1) rolls;
1.3 comprising a housing (12);
1.4 comprising cleaning elements (14), (15), (16), (17), which face the knife ring (1);
1.5 comprising a drive for driving the rollers (11.1), (11.2) or the knife ring (1);
**characterised in that** the drive is configured in the form of a motor (11.3) which sets one of the rollers (11.2) rotating, so that the roller entrains the knife ring (1) in such a way that it also rotates.

2. Device according to claim 1, **characterised in that** the rollers (11.1), (11.2) engage on the outer periphery of the knife ring (1).

3. Device according to claim 1 or 2, **characterised in that** a carriage (13) is provided for introducing the knife ring (1) into the housing (12).

4. Device according to any one of claims 1 to 3, **characterised in that** the cleaning elements comprise cleaning brushes and nozzles for applying a medium onto the knife ring (1).

## Revendications

1. Machine de nettoyage pour une couronne porte-lames (1) d'une déchiqueteuse comprenant :
1.1 un dispositif de support (11.1), (11.2) pour recevoir la couronne porte-lames (1) dans une position dans laquelle l'axe de la couronne porte-lames (1) s'étend au moins approximativement horizontalement ;
1.2 le dispositif de support comprend des rouleaux (11.1), (11.2) qui saisissent un périmètre extérieur ou intérieur de la couronne porte-lames (1) et sur lesquels la couronne porte-lames (1) roule ;
1.3 un boîtier (12) ;
1.4 des éléments de nettoyage (14), (15), (16), (17) associés à la couronne porte-lames (1) ;
1.5 un dispositif d'entraînement pour entraîner les rouleaux (11.1), (11.2) ou la couronne porte-lames (1) ;
**caractérisée en ce que** le dispositif d'entraînement prend la forme d'un moteur (11.3) qui désaxe un des rouleaux (11.2) lorsqu'il tourne de manière à recevoir la couronne porte-lames (1) pour la faire également tourner.

2. Machine selon la revendication 1, **caractérisée en ce que** les rouleaux (11.1), (11.2) sont appliqués sur le périmètre extérieur de la couronne porte-lames (1).

3. Machine selon la revendication 1 ou 2, **caractérisée en ce qu'**un chariot (13) est prévu pour rentrer la couronne porte-lames (1) dans le boîtier (12).

4. Machine selon l'une quelconque des revendications 1 à 3,
**caractérisée en ce que** les éléments de nettoyage comprennent des brosses de nettoyage et des buses pour appliquer un liquide sur la couronne porte-lames (1).
